# EUROPÄISCHE PATENTSCHRIFT

(11) **EP 0 645 217 B1**
(45) Veröffentlichungstag und Bekanntmachung des Hinweises auf die Patenterteilung: **04.04.2001**
(21) Anmeldenummer: 94107745.5
(22) Anmeldetag: 19.05.1994
(51) Int. Cl.: B25D 1/02, B25D 1/12

(54) **Schonhammer**
Non-destructive hammer
Marteau non-destructif

(30) Priorität: 17.09.1993 DE 4331660
(43) Veröffentlichungstag der Anmeldung: 29.03.1995
(73) Patentinhaber: ERWIN HALDER KG, D-88480 Achstetten-Bronnen (DE)
(72) Erfinder: Halder, Werner, D-88480 Achstetten-Bronnen (DE)
(74) Vertreter: Dziewior, Joachim, Dipl.-Phys. Dr.

(56) Entgegenhaltungen:
- DE-A- 2 152 761
- DE-A- 2 700 993
- US-A- 2 894 550
- US-A- 4 882 955

## Beschreibung

Die Erfindung betrifft einen Schonhammer mit wenigstens einem in einem Gehäuse gehaltenen Schlageinsatz und einer am Gehäuse angeschlossenen Stieltülle für den Hammerstiel, wobei das Gehäuse und die Stieltülle aus zwei Halbschalen zusammengesetzt sind, die in einer durch die Längsachse des Gehäuses sowie der Stieltülle gehenden Ebene aneinander anliegen und randseitig fest aneinander angeschlossen sind, und wobei die beiden Halbschalen jeweils einstückig ausgebildet sind.

Bei einem aus der US-A-2 894 550 bekannten Hammer besteht der Hammerstiel und ein Teil des Gehäuses aus einem länglichen Metallstreifen, der im Bereich des Gehäuses ringförmig ausgebildet ist, um den Hammerkopf aufzunehmen. Die freien Enden des Streifens, die den Hammerstiel bilden, sind von einem Handgriff umschlossen. Der Hammerkopf selbst ist massiv ausgebildet.

Dadurch ist sichergestellt, daß sich das Gehäuse von der Stieltülle nicht lösen und unkontrolliert weggeschleudert werden kann.

Die der Erfindung zugrunde liegende Aufgabe besteht daher darin, einen Schonhammer der eingangs genannten Art, bei welchem das Ablösen des Gehäuses von der Stieltülle praktisch ausgeschlossen ist, so daß dessen Funktionsfähigkeit auch bei hoher Beanspruchung gewährleistet bleibt, so auszubilden, daß er eine den Rückschlag dämpfende Wirkung hat und diese rückschlagdämpfende Wirkung auch nachträglich noch dem Anwendungszweck entsprechend variiert werden kann.

Diese Aufgabe wird nach der Erfindung dadurch gelöst, daß ein Teil des im Gehäuse gebildeten Hohlraums mit Schrot befüllt ist, wobei zur Befüllung des Hohlraums die von der Stieltülle gebildete Öffnung vorgesehen ist.

Durch eine derartige Ausgestaltung des Schonhammers wird erreicht, daß er eine den Rückschlag des Schonhammers dämpfende Wirkung hat. Dabei kann die Öffnung durch einen lösbar eingesetzten Stopfen verschließbar sein, so daß es möglich ist, auch nach dem Einschweißen der Prallplatte und dem Einsetzen des Schlageinsatzes die Schrotfüllung auszuwechseln und so eine Variation der Dämpfungswirkung zu erreichen.

Ein derartiger Schonhammer ist in besonders einfacher Weise zu fertigen, insbesondere dann, wenn beide Halbschalen einstückig aus einem Blechzuschnitt geformt sind, beispielsweise durch spanlose Umformung dieses Blechzuschnittes.

Prinzipiell können die beiden Halbschalen getrennt voneinander angefertigt werden. Von besonderem Vorteil ist es jedoch, wenn beide Halbschalen einstückig aus einem gemeinsamen Blechzuschnitt geformt sind. Dabei können die beiden Halbschalen grundsätzlich an jeder beliebigen Stelle miteinander verbunden sein; vorteilhaft ist es aber, wenn beide Halbschalen am Gehäuse miteinander verbunden sind, da dann im Bereich der auftretenden Schlagkräfte eine erhöhte Festigkeit erreicht wird.

Weiterhin empfiehlt es sich, daß die randseitig aneinander angeschlossenen Halbschalen an ihren gegenseitigen Anlageflächen des Gehäuses und/oder der Stieltülle miteinander verschweißt oder auf andere Weise unlösbar verbunden sind. Die dabei anzubringenden Schweißnähte unterliegen keiner vergleichbaren Belastung wie die Schweißnaht zwischen Gehäuse und Stieltülle nach dem Stand der Technik.

In weiter bevorzugter Ausführungsform ist im Übergangsbereich zwischen Gehäuse und Stieltülle eine Verstärkungsrippe vorgesehen, die von randseitig an jede der Halbschalen anschließenden Randstreifen gebildet ist, wobei die beiden gemeinsam eine Verstärkungsrippe bildenden Randstreifen plan einander anliegen und an ihrem freien Rand miteinander verschweißt sind. Dadurch wird nicht nur die an die Stieltülle angrenzende Fläche des Blechzuschnittes sinnvoll ausgenutzt, sondern die Festigkeit im Bereich zwischen Gehäuse und Stieltülle weiter erhöht.

Zweckmäßigerweise weist das Gehäuse an jeder seiner beiden Stirnseiten eine Öffnung auf, in der mit Abstand zum Rand der Öffnung eine Prallplatte angeordnet ist, an der der in das Gehäuse eingesetzte Schlageinsatz anliegt. Die Prallplatte kann randseitig mit einem Kragen versehen sein, der mit dem Rand der Öffnung bündig abschließt und mit diesem verschweißt oder auf andere Weise unlösbar verbunden ist.

Weiterhin empfiehlt es sich, den Schonhammer so auszubilden, daß der Schlageinsatz und das Gehäuse einen gegen Verdrehung sichernden unrunden Querschnitt aufweisen. Zweckmäßigerweise wird das dadurch erreicht, daß das Gehäuse und der Schlageinsatz im Querschnitt rechteckig ausgebildet sind.

Vorteilhaft ist es auch, wenn im Gehäuse zur Versteifung der Gehäusewand Sicken eingeformt sind, da dann dünneres Blech für den Blechzuschnitt und für die Umformung der Halbschalen verwendet werden kann. In weiter bevorzugter Ausführungsform ist vorgesehen, daß die Sicken parallel zum Rand der Öffnung ausgerichtet sind und Anschläge für die Prallplatte bilden.

Ebenso besteht die Möglichkeit, daß der Hammerstiel einstückig an die Stieltülle angeformt ist. Eine besonders gute Halterung und Befestigung des Schlageinsatzes wird erreicht, wenn die Prallplatte mit einwärts gerichteten Sicken zur Halterung des Schlageinsatzes versehen sind.

Weiter besteht die Möglichkeit, daß die Prallplatte an die Halbschale angeformt und einstückig mit ihr ausgebildet ist. Dies macht allerdings eine größere Breite des Blechzuschnitts erforderlich.

Im folgenden wird die Erfindung an einem in der Zeichnung dargestellten Ausführungsbeispiel näher erläutert; es zeigen:
- Fig. 1: einen erfindungsgemäßen Schonhammer in einer Seitenansicht, teilweise im Schnitt;
- Fig. 2: den Schnitt II-II nach Fig. 1;
- Fig. 3: den Gegenstand nach Fig. 1 in Draufsicht, teilweise im Schnitt;
- Fig. 4: den Schnitt IV-IV nach Fig. 3;
- Fig. 5: die Prallplatte in ungeformtem Zustand;
- Fig. 6: die zum Einsatz in das Gehäuse geformte Prallplatte und
- Fig. 7: den Schnitt VII-VII nach Fig. 6.

Die in der Zeichnung dargestellte Ausführungsform des Schonhammers besteht aus zwei in einem Gehäuse 1 gehaltenen Schlageinsätzen 2 und einer am Gehäuse 1 angeschlossenen Stieltülle 3 für den Hammerstiel 16. Das Gehäuse 1 und die Stieltülle 3 sind aus zwei Halbschalen 5, 6 zusammengesetzt, die in einer durch die Längsachse 4 des Gehäuses 1 sowie der Stieltülle 3 gehenden Ebene aneinander anliegen. Die beiden Halbschalen 5, 6 sind randseitig fest aneinander angeschlossen, indem sie an den gegenseitigen Anlageflächen des Gehäuses 1 und der Stieltülle 3 miteinander verschweißt sind. Die beiden Halbschalen 5, 6 bilden jeweils eine Hälfte 3 der Stieltülle und des Gehäuses 1, sind also einstückig ausgebildet. Des weiteren sind aber auch beide Halbschalen 5, 6 am Gehäuse 1 miteinander verbunden, so daß beide Halbschalen 5, 6 einstückig aus einem Blechzuschnitt geformt sind.

Im Übergangsbereich zwischen der Stieltülle 3 und dem Gehäuse 1 ist eine mit dem Gehäuse 1 und der Stieltülle 3 verbundene Verstärkungsrippe 7 vorgesehen. Weiterhin weist das Gehäuse 1 an den beiden gegenüberliegenden Stirnflächen jeweils eine Öffnung für die Schlageinsätze 2 auf, in denen mit Abstand zum Rand der jeweiligen Öffnung 8 jeweils eine Prallplatte 9 angeordnet ist. In einer weiteren, nicht dargestellten Ausführungsform kann die Prallplatte 9 ebenfalls mit aus dem Blechzuschnitt geformt und einstückig mit dem Gehäuse 1 ausgebildet sein. Durch Umfalzen wird die Prallplatte 1 in die endgültige, in den Fig. 6 und 7 dargestellten Form gebracht und in das Gehäuse 1 eingeschweißt. An der Prallplatte 9 sind Sicken 10 für die Halterung des jeweiligen Schlageinsatzes 2 vorgesehen, der dadurch fest im Gehäuse 1 gehalten ist. Der Schlageinsatz 2 ist im Gehäuse 1 in einfacher Weise gegen Verdrehung gesichert, da das Gehäuse 1 und der Schlageinsatz 2 im Querschnitt rechteckig ausgebildet sind. Im Gehäuse 1 sind weiterhin Sicken 11 eingeformt, die die Gehäusewand verstärken und zugleich Anschläge für die Prallplatte 9 bilden, also beim Einsetzen in das Gehäuse 1 die Positionierung erleichtern.

Der im Gehäuse 1 des Schonhammers gebildete Hohlraum 12 wird durch eine Öffnung 13 mit Schrot 14 befüllt, wodurch eine Rückschlagdämpfung erreicht wird. Diese Öffnung 13 wird durch die hohle Stieltülle 3 gebildet und ist durch einen lösbar eingesetzten Stopfen 15 verschließbar.

In der dargestellten Ausführungsform ist der Blechzuschnitt so gewählt, daß der Hammerstiel 16 einstückig an die Stieltülle 3 angeformt ist. Dabei kann der Hammerstiel zusätzlich eine oberflächenstrukturierte Ummantelung aus Kunststoff, Gummi oder dergl. tragen.

## Patentansprüche

1. Schonhammer mit wenigstens einem in einem Gehäuse (1) gehaltenen Schlageinsatz (2) und einer am Gehäuse (1) angeschlossenen Stieltülle (3) für den Hammerstiel (16), wobei das Gehäuse (1) und die Stieltülle (3) aus zwei Halbschalen (5, 6) zusammengesetzt sind, die in einer durch die Längsachse (4) des Gehäuses (1) sowie der Stieltülle (3) gehenden Ebene aneinander anliegen und randseitig fest aneinander angeschlossen sind, und wobei die beiden Halbschalen (5, 6) jeweils einstückig ausgebildet sind, dadurch gekennzeichnet, daß ein Teil des im Gehäuse (1) gebildeten Hohlraums (12) mit Schrot (14) befüllt ist, wobei zur Befüllung des Hohlraums (12) die von der Stieltülle (3) gebildete Öffnung (13) vorgesehen ist.

2. Schonhammer nach Anspruch 1, dadurch gekennzeichnet, daß die Öffnung (13) durch einen lösbar eingesetzten Stopfen (15) verschließbar ist.

3. Schonhammer nach Anspruch 1 oder 2, dadurch gekennzeichnet, daß beide Halbschalen (5, 6) einstückig aus einem gemeinsamen Blechzuschnitt geformt sind.

4. Schonhammer nach Anspruch 3, dadurch gekennzeichnet, daß beide Halbschalen (5, 6) am Gehäuse (1) miteinander verbunden sind.

5. Schonhammer nach einem der Ansprüche 1 bis 4, dadurch gekennzeichnet, daß die randseitig aneinander angeschlossenen Halbschalen (5, 6) an ihren gegenseitigen Anlageflächen des Gehäuses (1) und/oder der Stieltülle (3) miteinander verschweißt oder auf andere Weise unlösbar verbunden sind.

6. Schonhammer nach einem der Ansprüche 1 bis 5, dadurch gekennzeichnet, daß im Übergangsbereich zwischen Gehäuse (1) und Stieltülle (3) eine Verstärkungsrippe (7) vorgesehen ist, die von randseitig an jede der Halbschalen anschließenden Randstreifen gebildet ist, wobei die beiden gemeinsam eine Verstärkungsrippe (7) bildenden Randstreifen plan einander anliegen und an ihrem freien Rand miteinander verschweißt sind.

7. Schonhammer nach einem der Ansprüche 1 bis 6, dadurch gekennzeichnet, daß das Gehäuse (1) an jeder seiner beiden Stirnseiten eine Öffnung (8) aufweist, in der mit Abstand zum Rand der Öffnung (8) eine Prallplatte (9) angeordnet ist, der der in das Gehäuse eingesetzte Schlageinsatz (2) anliegt.

8. Schonhammer nach Anspruch 7, dadurch gekennzeichnet, daß die Prallplatte (9) randseitig mit einem Kragen versehen ist, der mit dem Rand der Öffnung (8) bündig abschließt und mit diesem verschweißt oder auf andere Weise unlösbar verbunden ist.

9. Schonhammer nach einem der Ansprüche 1 bis 8, dadurch gekennzeichnet, daß der Schlageinsatz (2) im Gehäuse (1) einen gegen Verdrehung sichernden unrunden Querschnitt aufweist.

10. Schonhammer nach Anspruch 9, dadurch gekennzeichnet, daß das Gehäuse (1) und der Schlageinsatz (2) im Querschnitt rechteckig ausgebildet sind.

11. Schonhammer nach einem der Ansprüche 1 bis 10, dadurch gekennzeichnet, daß im Gehäuse (1) zur Versteifung der Gehäusewand Sicken (11) eingeformt sind.

12. Schonhammer nach Anspruch 11, dadurch gekennzeichnet, daß die Sicken (22) parallel zum Rand der Öffnung (8) ausgerichtet sind und Anschläge für die Prallplatte (9) bilden.

13. Schonhammer nach einem der Ansprüche 1 bis 12, dadurch gekennzeichnet, daß der Hammerstiel (16) einstückig an die Stieltülle (3) angeformt ist.

14. Schonhammer nach einem der Ansprüche 7 bis 13, dadurch gekennzeichnet, daß die Prallplatte (9) mit einwärts gerichteten Sicken (10) zur Halterung des Schlageinsatzes (2) versehen ist.

15. Schonhammer nach einem der Ansprüche 7 bis 14, dadurch gekennzeichnet, daß die Prallplatte (9) an die Halbschale (5,6) angeformt und einstückig mit ihr ausgebildet ist.

## Claims

1. A mallet comprising at least one striker insert (2) held in a housing (1) and a handle socket (3) connected to the housing (1), for the mallet handle (16), wherein the housing (1) and the handle socket (3) are composed of two half-shell portions (5, 6) which bear against each other in a plane passing through the longitudinal axis (4) of the housing (1) and of the handle socket (3) and are firmly connected to each other at the edges, and wherein the two half-shell portions (5, 6) are each formed in one respective piece, characterised in that a part of the cavity (12) formed in the housing (1) is filled with shot (14), wherein the opening (13) formed by the handle socket (3) is provided for filling the cavity (12).

2. A mallet according to claim 1 characterised in that the opening (13) is closable by a releasably inserted plug (15).

3. A mallet according to claim 1 or claim 2 characterised in that both half-shell portions (5, 6) are formed in one piece from a common sheet metal blank.

4. A mallet according to claim 3 characterised in that both half-shell portions (5, 6) are connected together at the housing (1).

5. A mallet according to one of claims 1 to 4 characterised in that the half-shell portions (5, 6) which are connected together at the edges are welded together at their mutual contact surfaces of the housing (1) and/or the handle socket (3) or are non-releasably connected in another fashion.

6. A mallet according to one of claims 1 to 5 characterised in that in the transitional region between the housing (1) and the handle socket (3) there is provided a reinforcing rib (7) formed by edge strips which at the edge adjoin each of the half-shell portions, wherein the two edge strips which jointly form a reinforcing rib (7) bear flat against each other and are welded together at their free edge.

7. A mallet according to one of claims 1 to 6 characterised in that at each of its two ends the housing (1) has an opening (8) in which an impact plate (9) is arranged at a spacing relative to the edge of the opening (8), the striker insert (2) which is fitted into the housing bearing against the impact plate.

8. A mallet according to claim 7 characterised in that the impact plate (9) is provided at its edge with a flange which terminates flush with the edge of the opening (8) and which is welded thereto or non-releasably connected thereto in another fashion.

9. A mallet according to one of claims 1 to 8 characterised in that the striker insert (2) in the housing (1) is of a non-round cross-section to prevent it from rotating.

10. A mallet according to claim 9 characterised in that the housing (1) and the striker insert (2) are of a rectangular cross-sectional configuration.

11. A mallet according to one of claims 1 to 10 characterised in that beads (11) are formed in the housing (1) to stiffen the housing wall.

12. A mallet according to claim 11 characterised in that the beads (11) are oriented parallel to the edge of the opening (8) and form abutments for the impact plate (9).

13. A mallet according to one of claims 1 to 12 characterised in that the mallet handle (16) is formed integrally to the handle socket (3).

14. A mallet according to one of claims 7 to 13 characterised in that the impact plate (9) is provided with inwardly directed beads (10) for holding the striker insert (2).

15. A mallet according to one of claims 7 to 14 characterised in that the impact plate (9) is formed on the half-shell portion (5, 6) and is formed integrally therewith.

## Revendications

1. Marteau non-destructif comprenant au moins un embout de frappe (2) fixé à un corps (1) et un manchon (3) de fixation de manche relié au corps (1) recevant le manche de marteau (16), le corps (1) et le manchon (3) de fixation de manche étant formés de deux demi-coquilles qui sont assemblées l'une avec l'autre dans un plan passant par l'axe longitudinal (4) du corps (1) et du manchon (3) et sont assemblées l'une avec l'autre au niveau du bord, les deux demi-coquilles (5, 6) étant réalisées d'une pièce chacune, caractérisé en ce qu'une partie de la cavité (12) formée dans le corps (1) est remplie de grenaille (14) l'ouverture (13) formée par le manchon (3) de fixation de manche étant aménagée pour le remplissage de la cavité (12) avec la grenaille.

2. Marteau non-destructif selon la revendication 1, caractérisé en ce que l'ouverture (13) peut être obturée par un bouchon (15) inséré de manière démontable.

3. Marteau non-destructif selon la revendication 1 ou 2, caractérisé en ce que les deux demi-coquilles (5, 6) sont façonnées d'une pièce à partir d'un flan de tôle commun.

4. Marteau non-destructif selon la revendication 3, caractérisé en ce que les deux demi-coquilles (5, 6) sont liées l'une à l'autre au niveau du corps (1).

5. Marteau non-destructif selon une des revendications 1 à 4, caractérisé en ce que les demi-coquilles (5, 6) liées au niveau du bord sont soudées l'une à l'autre ou sont fixées de manière non démontable par un moyen autre, au niveau des surfaces de contact mutuel du corps (1) et/ou du manchon (3) de fixation de manche.

6. Marteau non-destructif selon une des revendications 1 à 5, caractérisé en ce qu'il est prévu dans la zone de raccordement entre le corps (1) et le manchon (3) de fixation de manche une nervure de renfort (7) qui est formée par des bandes latérales prévues sur le bord de chacune des demi-coquilles, les deux bandes latérales qui forment ensemble une nervure de renfort (7) étant appliquées à plat l'une contre l'autre et étant soudées l'une à l'autre au niveau de leur bord libre.

7. Marteau non-destructif selon une des revendications 1 à 6, caractérisé en ce que le corps (1) présente sur chacune de ses deux faces frontales, une ouverture (8) dans laquelle une plaque d'impact (9) est disposée à distance du bord de l'ouverture et est en contact avec l'embout de frappe (2) monté dans le corps.

8. Marteau non-destructif selon la revendication 7, caractérisé en ce que la plaque d'impact (9), au niveau de son bord, est pourvue d'un collet qui affleure avec le bord de l'ouverture (8) et est soudé ou fixé à celui-ci de manière non démontable par un moyen autre.

9. Marteau non-destructif selon une des revendications 1 à 8, caractérisé en ce que l'embout de frappe (2), dans le corps (1), présente une section transversale non circulaire empêchant la rotation.

10. Marteau non-destructif selon la revendication 9, caractérisé en ce que le corps (1) et l'embout de frappe (2) présentent une section transversale rectangulaire.

11. Marteau non-destructif selon une des revendications 1 à 10, caractérisé en ce que des moulures (11) sont aménagées dans le corps (1) aux fins de rigidifier la paroi du corps.

12. Marteau non-destructif selon la revendication 11, caractérisé en ce que les moulures (22) sont orientées parallèlement au bord de l'ouverture (8) et forment des butées pour la plaque d'impact (9).

13. Marteau non-destructif selon une des revendications 1 à 12, caractérisé en ce que le manche de marteau (16) est formé d'une pièce avec le manchon (3) de fixation de manche.

14. Marteau non-destructif selon une des revendications 7 à 13, caractérisé en ce que la plaque d'impact (9) est pourvue de moulures (10) tournées vers l'intérieur pour la fixation de l'embout de frappe (2).

15. Marteau non-destructif selon une des revendications 7 à 14, caractérisé en ce que la plaque d'impact (9) est façonnée sur la demi-coquille (5, 6) et est formée d'une pièce avec celle-ci.
